# EUROPÄISCHE PATENTSCHRIFT

(11) **EP 1 345 525 B1**
(45) Veröffentlichungstag und Bekanntmachung des Hinweises auf die Patenterteilung: **25.03.2009**
(21) Anmeldenummer: 01271171.9
(22) Anmeldetag: 27.11.2001
(51) Int. Cl.: A47L 15/42, A47L 15/46, A47L 15/23

(54) **VERFAHREN ZUM BETRIEB EINER GESCHIRRSPÜLMASCHINE UND GESCHIRRSPÜLMASCHINE**
METHOD FOR OPERATING A DISH WASHING MACHINE, AND A CORRESPONDING DISH WASHING MACHINE
PROCEDE POUR ACTIONNER UN LAVE-VAISSELLE ET LAVE-VAISSELLE CORRESPONDANT

(30) Priorität: 21.12.2000 DE 10064120
(43) Veröffentlichungstag der Anmeldung: 24.09.2003
(73) Patentinhaber: BSH Bosch und Siemens Hausgeräte GmbH, 81739 München (DE)
(72) Erfinder: ROSENBAUER, Michael, 86756 Reimlingen (DE); SCHESSL, Bernd, 89407 Dillingen (DE); JERG, Helmut, 89537 Giengen (DE)
(86) Internationale Anmeldenummer: PCT/EP2001/013846
(87) Internationale Veröffentlichungsnummer: WO 2002/049494

(56) Entgegenhaltungen:
- DE-A- 4 244 365
- DE-A- 4 404 369
- DE-A- 19 732 856
- DE-A- 19 736 919
- FR-A- 2 224 985
- US-A- 4 094 702
- PATENT ABSTRACTS OF JAPAN vol. 1998, no. 11, 30. September 1998 (1998-09-30) -& JP 10 165913 A (SANYO ELECTRIC CO LTD), 23. Juni 1998 (1998-06-23)

## Beschreibung

Die Erfindung betrifft ein Verfahren zum Betrieb einer Geschirrspülmaschine gemäß dem Oberbegriff des Anspruches 1 und eine Geschirrspülmaschine gemäß dem Oberbegriff des Anspruches 6.

Es sind Geschirrspülmaschinen bekannt, bei denen ein Spülbehälter durch eine Tür dicht verschlossen werden kann. Beim Öffnen dieser Tür während des Betriebes wird die Flüssigkeitszufuhr zu Sprüheinrichtungen möglichst schnell unterbrochen, damit der Benutzer und die Umgebung nicht mit Spülflüssigkeit bespritzt wird.

Weiterhin ist durch die WO 93/12706 A1 eine Geschirrspülmaschine bekannt, bei der in dem Gehäuse der Geschirrspülmaschine zwei übereinander angeordnete und aus dem Gehäuse herausziehbare, gleich große Aufnahmebehälter mit wannenartigen Spülräumen vorgesehen sind. Beim Herausziehen dieser Aufnahmebehälter wird ebenfalls die Flüssigkeitszufuhr zu Sprüheinrichtungen aus dem oben genannten Grund möglichst schnell unterbrochen.

Aus der DE-A-197 36 919 ist eine Geschirrspülmaschine mit rotierenden Sprüharmen bekannt, die es erlaubt, in wenigstens einem Teilbereich einer Sprühebene einen geringeren Sprühdruck einzustellen als in anderen Teilbereichen. Hierzu ist eine Blendesteuerung vorgesehen, die in ausgewählten Bereichen eine Reduzierung des Einlassquerschnitts bewirkt, so dass in Abhängigkeit von der Winkelstellung des Sprüharms Spülflüssigkeit ungehindert oder in gedrosselter Menge zugeführt wird.

Aus der JP-A-101 659 13 ist eine Geschirrspülmaschine bekannt, die einen Drucksensor aufweist, der in einer Leitung angeordnet ist, in der Spülflüssigkeit umgewälzt wird. Wenn der gemessen Druck einen vorgegebenen Grenzwert überschreitet, wird angenommen, dass die Sprühdüsen verstopft sind und die Umwälzpumpe gestoppt sowie ein Fehlersignal auf einem Display angezeigt oder ein akustisches Signal erzeugt.

Ferner sind Geschirrspülmaschinen bekannt, bei denen das zu reinigende Spülgut einen tunnelartigen Spülraum mittels eines Fördermittels durchlaufen, sogenannte Durchlaufgeschirrspülmaschinen. Auch beim Öffnen eines Zugangs zu diesem Spülraum wird die Flüssigkeitszufuhr zu Sprüheinrichtungen aus dem oben genannten Grund möglichst schnell unterbrochen.

Bei sämtlichen Arten von Geschirrspülmaschinen kommt es immer wieder vor, dass die Sprühöffnungen der Sprüheinrichtung sich im Laufe der Zeit durch Ablagerungen, insbesondere Kalkablagerungen, teilweise oder ganz zusetzen, so dass nicht, mehr genügend oder gar keine Spülflüssigkeit mehr durch die Sprühöffnungen hindurchtreten kann. Dies führt zu schlechten Reinigungsergebnissen. Derartige Verstopfungen der Sprühöffnungen sind für den Benutzer der Geschirrspülmaschine kaum oder gar nicht erkennbar, so dass auch keine Abhilfe vorgenommen werden kann.

Der Erfindung liegt die Aufgabe zugrunde, für den Benutzer einer Geschirrspülmaschine jeglicher Art Verstopfungen der Sprühöffnungen leicht erkennbar zu machen.

Die Lösung der gestellten Aufgabe gelingt bei einem Verfahren zum Betrieb einer Geschirrspülmaschine nach der Erfindung gemäß Anspruch 1. Der Benutzer einer Geschirrspülmaschine kann somit bei zugänglichem Spülraum die Sprüheinrichtung beobachten und erkennen, ob an allen Sprühöffnungen Spülflüssigkeit austritt, bzw. feststellen ob an verschiedenen Sprühöffnungen eine unterschiedliche Menge an Spülflüssigkeit austritt. Dies ist ein Zeichen dafür, dass zumindest eine teilweise Verstopfung der jeweiligen Sprühöffnungen vorliegt. Bei Geschirrspülmaschinen mit Tür kann dieses Prüfprogramm bei geöffneter Tür, bei Geschirrspülmaschinen mit herausziehbaren Aufnahmebehältern bei herausgezogenem Aufnahmebehälter, bei Durchlaufgeschirrspülmaschinen bei zugänglichen Spülraum z.B. durch teilweise geöffnete, abgehobene oder abgekippte tunnelförmige Abdeckung des Spülraums. Der Benutzer kann dann gezielt die betreffenden Sprühöffnungen reinigen, so dass wieder ein einwandfreier Durchfluss der Spülflüssigkeit durch die Sprühöffnungen gewährleistet ist. Mit der Erfindung ist es gelungen, für den Benutzer einer Geschirrspülmaschine jeglicher Art Verstopfungen der Sprühöffnungen leicht erkennbar zu machen.

Eine einfache Möglichkeit zum Reduzieren der Durchflussmenge gemäß der Erfindung besteht darin, dass in Abhängigkeit von der Offenstellung des Spülraums eine Absenkung der Pumpendrehzahl erfolgt, so dass deren Förderleistung soweit reduziert wird, dass kein Abspritzen von Spülflüssigkeit in die freie Umgebung eintritt. In Abhängigkeit von der Offenstellung des Spülraums kann auf den elektrischen Steuerkreis der Pumpe eingewirkt werden, um so deren Förderleistung zu vermindern. Dabei kann zunächst auf eine bestimmte Mindestförderleistung zurückgeschaltet werden. Es besteht dann die Möglichkeit mittels eines im Steuerkreis der Pumpe angeordneten, von Hand verstellbaren Steuergliedes, beispielweise eines Potentiometers, eine für die Überprüfung geeignete Förderleistung der Pumpe einzuregulieren.

Eine Reduzierung der Durchflussmenge kann auch gemäß der Erfindung dadurch erreicht werden, dass in Abhängigkeit von der Offenstellung des Spülraums mindestens ein in der Zuleitung von der Pumpe zu der Sprüheinheit angeordnetes, die Durchflussmenge reduzierendes Drosselorgan aktiviert wird. In diesem Falle kann die Pumpe mit normaler Leistung betrieben werden und das Drosselorgan sorgt für die Minderung der Durchflussmenge. Dabei kann es wiederum von Vorteil sein, dass die Durchflussmenge des Drosselorganes regulierbar ist.

Als Drosselorgan kann ein Druckminderungsventil zum Einsatz kommen. Es besteht auch die Möglichkeit als Drosselorgan ein Blendenelement vorzusehen, dessen Blendenöffnung mittels eines in Abhängigkeit von der Offenstellung des Spülraums angesteuerten Antriebsgliedes in Richtung verminderter Durchlassfähigkeit verstellt wird oder ein im Zweitaktverfahren gesteuertes Ventil zu verwenden, wobei die Zweitaktsteuerung in Abhängigkeit von der Offenstellung des Spülraums in Gang gesetzt wird.

Die eingangs genannte Aufgabe wird bei einer nach dem vorbeschriebenen Verfahren betreibbaren Geschirrspülmaschine dadurch gelöst, dass ein Steuerelement vorgesehen ist, durch das bei zugänglichem Spülraum direkt oder indirekt sowohl die Pumpe einschaltbar als auch die Zufuhr von Spülflüssigkeit freigebbar ist, dass ferner ein die Offenstellung des Spülraums erfassender Sensor vorhanden ist, durch den eine Drosselung der Durchflussmenge von Spülflüssigkeit durch die Sprühöffnungen bei zugänglichem Spülraum ausgelöst ist. Mittels des Steuerelementes kann ein Prüfprogramm aktiviert werden, durch das auch bei zugänglichem Spülraum die Pumpe eingeschaltet und die Zufuhr von Spülflüssigkeit freigegeben wird. Gleichzeitig wird durch den die Offenstellung des Spülraums erfassenden Sensor die Durchflussmenge an den Sprühöffnungen reduziert. Damit ist ohne die Gefahr des Austretens von Spülflüssigkeit aus dem Spülraum eine Überprüfung der Durchlässigkeit der Sprühöffnungen möglich.

Der Sensor kann in Abhängigkeit vom Betätigen des das Prüfprogramm aktivierenden Steuerelementes eingeschaltet werden.

Zweckmäßig ist es, wenn durch ein Steuersignal des Sensors der elektrische Steuerkreis der Pumpe im Sinne einer Verminderung der Förderleistung der Pumpe beeinflusst ist. Über ihren elektrischen Steuerkreis kann die Pumpe in ihrer Drehzahl und damit in ihrer Förderleistung soweit heruntergefahren werde, dass kein Abspritzen von Spülflüssigkeit aus dem Spülraum heraus nach außen erfolgt.

Eine weitere Möglichkeit zum Reduzieren der Durchflussmenge besteht darin, dass in der Zuleitung von der Pumpe zu der Sprüheinrichtung ein in seiner Durchflussmenge durch ein Steuersignal des Sensors regulierbares Drosselorgan angeordnet ist.

Als Drosselorgan kann vorteilhafterweise ein Druckminderungsventil oder ein Blendenelement vorgesehen sein, dessen Blendenöffnung durch ein Steuersignal des Sensors im Sinne einer Verminderung der Durchflussmenge verstellbar ist. Werden solche Drosselorgane verwendet, dann kann die Pumpe auch während der Durchführung einer Überprüfung der Durchlässigkeit der Sprühöffnungen mit ihrer normalen Leistung betrieben werden.

Anhand eines in der Zeichnung in schematischer Form dargestellten Ausführungsbeispieles wird die Erfindung nachfolgend noch näher erläutert.

Mit 1 ist eine Geschirrspülmaschine bezeichnet, die im gezeigten Ausführungsbeispiel einen herausziehbaren Aufnahmebehälter 2 mit einem wannenförmigen Spülraum 3 aufweiset In dem Spülraum 3 ist eine Sprüheinrichtung 4 angebracht, die mit Sprühöffnungen 5 versehene Sprüharme 6 besitzt. Die Sprüharme 6 sind im gezeigten Ausführungsbeispiel drehbar angeordnet. Mittels einer unter dem Aufnahmebehälter 2 eingebauten, durch einen Elektromotor 7 angetriebenen Pumpe 8 wird den Sprüharmen 6 über ein mit dem Pumpenauslass 9 verbundenes Zuleitungsrohr 10 Spülflüssigkeit zugeführt. Die Spülflüssigkeit tritt dann über die Sprühöffnungen 5 aus und wird auf das in dem Spülraum 3 eingebrachte zu reinigende Geschirr gesprüht. Die Zufuhr der Spülflüssigkeit zur Pumpe 8 erfolgt über eine Zuflussleitung 11.

Im Zuge des Zuleitungsrohres 10 ist im gezeigten Ausführungsbeispiel ein regulierbares Drosselorgan 12 angeordnet. Das Drosselorgan 12 wird durch ein von einem die Offenstellung des Spülraums 2 erfassenden Sensor 13 ausgehendes Steuersignal gesteuert und zwar derart, dass durch dieses nur in der Offenstellung des Spülraums 2 von dem Sensor 13 abgegebene Steuersignal das Drosselorgan 12 auf minimale Durchflussmenge zugesteuert wird.

Um bei zugänglichem Spülraum 3 die Überprüfung der Durchlässigkeit der Sprühöffnungen 5 durchführen zu können, ist ein Steuerelement 14, z.B. ein Taster, vorgesehen, durch dessen Betätigung sowohl der Elektromotor 7 eingeschaltet als auch ein im Zuge der Zuflussleitung 11 angeordnetes Ventil 15 freigeschaltet werden kann. Somit ist auch bei zugänglichem Spülraum 3, nämlich bei herausgezogenem Aufnahmebehälter 2, eine Förderung von Spülflüssigkeit möglich.

Durch Betätigen des Steuerelementes 14 kann die Förderung von Spülflüssigkeit eingeleitet werden. Ist dann gleichzeitig der Aufnahmebehälter 2 herausgezogen also der Spülraum 3 zugänglich, wird durch den Sensor 13 die Durchflussmenge von Spülflüssigkeit durch die Sprühöffnungen 5 soweit reduziert, dass an den Sprühöffnungen 5 kein starker Strahl auftritt, der aus dem Spülraum 3 austreten könnte. Der Benutzer der Geschirrspülmaschine kann daher bei zugänglichem Spülraum 3, ohne die Gefahr nassgespritzt zu werden, die einzelnen Sprühöffnungen 5 beobachten und deren einwandfreie Durchlässigkeit überprüfen. Bei festgestellter mangelnder Durchlässigkeit können dann die betreffenden Sprühöffnungen 5 gezielt gereinigt werden.

Bei einer Geschirrspülmaschine, bei der ein Spülbehälter durch eine Tür dicht verschlossen werden kann, wird bei Anwahl des Prüfprogramms durch den Benutzer und gleichzeitig geöffneter Tür ebenso die Durchflussmenge von Spülflüssigkeit durch die Sprühöffnungen soweit reduziert, dass an den Sprühöffnungen kein starker Strahl auftritt, der durch die geöffnete Türöffnung aus dem Spülbehälter austreten könnte, so dass die einzelnen Sprühöffnungen beobachtet und bei Bedarf gezielt gereinigt werden können. Bei einer Durchlaufgeschirrspülmaschine, bei der der Spülraum unter einer tunnelförmigen Abdeckung liegt, wird bei Anwahl des Prüfprogramms durch den Benutzer und gleichzeitig zugänglichen Spülraum z.B. durch teilweise geöffnete, abgehobene oder abgekippte tunnelförmigen Abdeckung des Spülraums ebenso die Durchflussmenge von Spülflüssigkeit durch die Sprühöffnungen soweit reduziert, dass an den Sprühöffnungen kein starker Strahl auftritt, der aus dem Spülraum austreten könnte, so dass die einzelnen Sprühöffnungen beobachtet und bei Bedarf gezielt gereinigt werden können.

Mit der Erfindung ist es gelungen, für den Benutzer von Geschirrspülmaschinen jeglicher Art Verstopfungen der Sprühöffnungen leicht erkennbar zu machen.

## Patentansprüche

1. Verfahren zum Betrieb einer Geschirrspülmaschine, die in einem Spülraum mindestens eine von einer Pumpe mit Spülflüssigkeit versorgte, mit Sprühöffnungen versehene Sprüheinrichtung aufweist, durch welche Sprühöffnungen die Spülflüssigkeit in den Spülraum versprüht wird,
**dadurch gekennzeichnet,**
**dass** auch bei zugänglichem Spülraum die Pumpe eingeschaltet und Spülflüssigkeit zugeführt werden kann, wobei jedoch gleichzeitig die Durchflussmenge der Spülflüssigkeit durch die Sprühöffnungen soweit reduziert wird, dass kein Abspritzen von Spülflüssigkeit aus dem offenen Spülraum nach außen in die freie Umgebung erfolgt, wobei in Abhängigkeit von der Offenstellung des Spülraums eine Absenkung der Pumpendrehzahl erfolgt, so dass deren Förderleistung soweit reduziert wird, dass kein Abspritzen von Spülflüssigkeit in die freie Umgebung eintritt oder in Abhängigkeit von der Offenstellung des Spülraums mindestens ein in der Zuleitung von der Pumpe zu der Sprüheinheit angeordnetes, die Durchflussmenge reduzierendes Drosselorgan aktiviert wird.

2. Verfahren nach Anspruch 1, **dadurch gekennzeichnet, dass** die Durchflussmenge des Drosselorganes regulierbar ist.

3. Verfahren nach Anspruch 1 oder 2, **dadurch gekennzeichnet, dass** als Drosselorgan ein Druckminderungsventil verwendet ist.

4. Verfahren nach Anspruch 1 oder 2, **dadurch gekennzeichnet, dass** als Drosselorgan ein Blendenelement vorgesehen ist, dessen Blendenöffnung mittels eines in Abhängigkeit von der Offenstellung des Spülraums angesteuerten Antriebsgliedes in Richtung verminderter Durchlassfähigkeit verstellt wird.

5. Verfahren nach Anspruch 1 oder 2, **dadurch gekennzeichnet, dass** als Drosselorgan ein im Zweitaktverfahren gesteuertes Ventil verwendet wird, wobei die Zweitaktsteuerung in Abhängigkeit von der Offenstellung des Spülraums in Gang gesetzt wird.

6. Nach dem Verfahren eines der Ansprüche 1-5 betreibbare Geschirrspülmaschine, die in einem Spülraum (3) mindestens eine von einer Pumpe (8) mit Spülflüssigkeit versorgte, mit Sprühöffnungen (5) versehene Sprüheinrichtung (4) aufweist, durch welche Sprühöffnungen (5) die Spülflüssigkeit in den Spülraum (3) versprühbar ist, **dadurch gekennzeichnet, dass** ein Steuerelement (14) vorgesehen ist, durch das bei zugänglichem Spülraum (3) direkt oder indirekt sowohl die Pumpe (8) einschaltbar als auch die Zufuhr von Spülflüssigkeit freigebbar ist, dass ferner ein die Offenstellung des Spülraums (2) erfassender Sensor (13) vorhanden ist, durch den eine Drosselung der Durchflussnienge von Spülflüssigkeit durch die Sprühöffnungen (5) bei zugänglichem Spülraum. (3) ausgelöst ist.

7. Geschirrspülmaschine, nach Anspruch 6, **dadurch gekennzeichnet, dass** der Sensor (13) in Abhängigkeit von der Betätigung des Steuerelementes (14) aktiviert ist.

8. Geschirrspülmaschine nach Anspruch 6 oder 7, **dadurch gekennzeichnet, dass** durch ein Steuersignal des Sensors (13) der elektrische Steuerkreis der Pumpe (8) im Sinne einer Verminderung der Förderleistung der Pumpe (8) beeinflusst ist.

9. Geschirrspülmaschine nach Anspruch 6 oder 7, **dadurch gekennzeichnet, dass** in der Zuleitung (10) von der Pumpe (8) zu der Sprüheinrichtung (4) ein in seiner Durchflussmenge durch ein Steuersignal des Sensors (13) regulierbares Drosselorgan (12) angeordnet ist.

10. Geschirrspülmaschine nach Anspruch 8, **dadurch gekennzeichnet, dass** das Drosselorgan (12) ein Druckminderungsventil ist.

11. Geschirrspülmaschine nach Anspruch 8, **dadurch gekennzeichnet, dass** als Drosselorgan (12) ein Blendenelement vorgesehen ist, dessen Blendenöffnung durch ein Steuersignal des Sensors (13) im Sinne einer Verminderung der Durchflussmenge verstellbar ist.

## Claims

1. Method of operating a dishwashing machine which has in a rinsing chamber at least one spray device supplied by a pump with rinsing liquid and provided with spray openings through which the rinsing liquid is sprayed into the rinsing chamber, **characterised in that** even when the rinsing chamber is accessible the pump is switched on and rinsing liquid can be fed, but wherein at the same time the throughflow quantity of the rinsing liquid through the spray openings is reduced to such an extent that no spraying of rinsing liquid from the open rinsing chamber outwardly into the free surrounding area takes place, wherein depending on the open setting of the rinsing chamber a reduction of the pump rotational speed is effected so that the conveying performance thereof is reduced to such an extent that no spraying of rinsing liquid into the free surrounding area takes place or depending on the open setting of the rinsing chamber at least one throttle element which is arranged in the feed from the pump to the spray unit and which reduces the throughflow quantity is activated.

2. Method according to claim 1, **characterised in that** the throughflow quantity of the throttle element can be regulated.

3. Method according to claim 1 or 2, **characterised in that** a pressure reducing valve is used as throttle element.

4. Method according to claim 1 or 2, **characterised in that** an aperture element is provided as throttle element, the aperture opening of which aperture element is adjusted by means of a drive element, which is controlled in dependence on the open setting of the rinsing chamber, in the direction of reduced throughflow capability.

5. Method according to claim 1 or 2, **characterised in that** a valve controlled in the two-cycle method is used as throttle element, wherein the two-cycle control is set in motion in dependence on the open setting of the rinsing chamber.

6. Dishwashing machine which is operable in accordance with the method of any one of claims 1 to 5 and which has in a rinsing chamber (3) at least one spray device (4) supplied by a pump (8) with rinsing liquid and provided with spray openings (5) through which the rinsing liquid can be sprayed into the rinsing chamber (3), **characterised in that** a control element (14) is provided, by which when the rinsing chamber (3) is accessible directly or indirectly not only the pump (8) can be switched on, but also the feed of rinsing liquid can be freed, that in addition a sensor (13), which detects the open setting of the rinsing chamber (2) and by which a throttling of the throughflow quantity of rinsing liquid through the spray openings (5) is triggered when the rinsing chamber (3) is accessible, is present.

7. Dishwashing machine according to claim 6, **characterised in that** the sensor (13) is activated in dependent on the actuation of the control element (14).

8. Dishwashing machine according to claim 6 or 7, **characterised in that** the electrical control circuit of the pump (8) is influenced by a control signal of the sensor (13) in the sense of a reduction of the conveying performance of the pump (8).

9. Dishwashing machine according to claim 6 or 7, **characterised in that** a throttle element (12), which can be regulated in its throughflow quantity by a control signal of the sensor (13), is arranged in the feed (10) from the pump (8) to the spray device (4).

10. Dishwashing machine according to claim 8, **characterised in that** the throttle element (12) is a pressure reducing valve.

11. Dishwashing machine according to claim 8, **characterised in that** an aperture element is provided as throttle element (12), the aperture opening of which aperture element is adjustable by a control signal of the sensor (13) in the sense of a reduction in the throughflow quantity.

## Revendications

1. Procédé pour faire fonctionner un lave-vaisselle qui comprend, dans un espace de lavage, au moins un dispositif de pulvérisation alimenté en liquide de lavage par une pompe et pourvu d'ouvertures de pulvérisation à travers lesquelles le liquide de lavage est pulvérisé dans l'espace de lavage,
**caractérisé en ce que** la pompe peut être enclenchée et le liquide de lavage alimenté même lorsque l'espace de lavage est accessible, le débit du liquide de lavage à travers les ouvertures de pulvérisation étant toutefois réduit, dans le même temps, de manière telle qu'il n'y ait pas d'éclaboussures de liquide de lavage de l'espace de lavage ouvert vers l'extérieur dans l'environnement libre, une réduction de la vitesse de la pompe ayant lieu en fonction de la position ouverte de l'espace de lavage de manière à ce que son débit soit réduit de manière telle qu'il n'y ait pas d'éclaboussures de liquide de lavage dans l'environnement libre, ou au moins un organe d'étranglement réduisant le débit situé dans la conduite d'amenée allant de la pompe vers l'unité de pulvérisation étant activé en fonction de la position ouverte de l'espace de lavage.

2. Procédé selon la revendication 1, **caractérisé en ce que** le débit de l'organe d'étranglement est réglable.

3. Procédé selon la revendication 1 ou 2, **caractérisé en ce qu'**une soupape de réduction de pression est utilisée en tant qu'organe d'étranglement.

4. Procédé selon la revendication 1 ou 2, **caractérisé en ce que** l'on prévoit, en tant qu'organe d'étranglement, un élément diaphragme dont l'ouverture de diaphragme se règle dans le sens d'une capacité de débit réduite au moyen d'un organe d'entraînement commandé en fonction de la position ouverte de l'espace de lavage.

5. Procédé selon la revendication 1 ou 2, **caractérisé en ce que** l'on utilise, en tant qu'organe d'étranglement, une soupape commandée selon un cycle à deux temps, la commande à deux temps étant actionnée en fonction de la position ouverte de l'espace de lavage.

6. Lave-vaisselle pouvant fonctionner selon le procédé d'une des revendications 1-5, qui comprend, dans un espace de lavage (3), au moins un dispositif de pulvérisation (4) alimenté en liquide de lavage par une pompe (8) et pourvu d'ouvertures de pulvérisation (5) à travers lesquelles (5) le liquide de lavage peut être pulvérisé dans l'espace de lavage (3), **caractérisé en ce que** l'on prévoit un élément de commande (14) qui permet, alors que l'espace de lavage (3) est accessible, non seulement d'enclencher la pompe (8) mais également de libérer l'alimentation de liquide de lavage, d'une manière directe ou indirecte, en outre, **en ce qu'**un capteur (13) détectant la position ouverte de l'espace de lavage (2) est présent, capteur grâce auquel un étranglement du débit de liquide de lavage à travers les ouvertures de pulvérisation (5) tandis que l'espace de lavage (3) est accessible est déclenché.

7. Lave-vaisselle selon la revendication 6, **caractérisé en ce que** le capteur (13) est activé en fonction de l'actionnement de l'élément de commande (14).

8. Lave-vaisselle selon la revendication 6 ou 7, **caractérisé en ce que** le circuit de commande électrique de la pompe (8) est influencé par un signal de commande du capteur (13) dans le sens d'une réduction du débit de la pompe (8).

9. Lave-vaisselle selon la revendication 6 ou 7, **caractérisé en ce qu'**un organe d'étranglement (12) dont le débit peut être réglé par un signal de commande du capteur (13) est situé dans la conduite d'amenée (10) allant de la pompe (8) vers le dispositif de pulvérisation (4).

10. Lave-vaisselle selon la revendication 8, **caractérisé en ce que** l'organe d'étranglement (12) est une soupape de réduction de pression.

11. Lave-vaisselle selon la revendication 8, **caractérisé en ce que** l'on prévoit, en tant qu'organe d'étranglement (12), un élément diaphragme dont l'ouverture de diaphragme peut être réglée par un signal de commande du capteur (13) dans le sens d'une réduction du débit.
